# EUROPÄISCHE PATENTSCHRIFT

(11) **EP 1 321 406 B1**
(45) Veröffentlichungstag und Bekanntmachung des Hinweises auf die Patenterteilung: **15.11.2006**
(21) Anmeldenummer: 02025718.4
(22) Anmeldetag: 15.11.2002
(51) Int. Cl.: B65H 19/30

(54) **Vorrichtung zum Wickeln einer Warenbahn**
Device for winding a web
Dispositif pour enrouler une bande

(30) Priorität: 12.12.2001 DE 20120110 U
(43) Veröffentlichungstag der Anmeldung: 25.06.2003
(73) Patentinhaber: Brückner Trockentechnik GmbH & Co. KG, 71229 Leonberg (DE)
(72) Erfinder: Christ, Michael, 70191 Stuttgart (DE)
(74) Vertreter: Tetzner, Michael

(56) Entgegenhaltungen:
- EP-A- 0 424 423
- EP-A- 0 853 060
- DE-A- 3 629 216

## Beschreibung

Die Erfindung betrifft eine Vorrichtung zum Wickeln einer Warenbahn.

Bei Warenbahn-Behandlungsmaschinen ist am auslaufseitigen Ende eine Vorrichtung zum Wickeln der fortlaufend transportierten, breitgeführten Warenbahn vorgesehen. Die Warenbahn wird dabei auf einem Wickelkörper, beispielsweise einer Papphülse, zu einem Warenwickel aufgewickelt. Um einen kontinuierlichen Betrieb der Warenbahn-Behandlungsmaschine zu gewährleisten, muss daher sichergestellt werden, dass der fertige Warenwickel nach dem Querschneiden der Warenbahn abgelegt und ein neuer Wickelkörper bereitgestellt und angewickelt wird.

Aus der DE-A-36 29 216 ist eine Vorrichtung zum Wickeln einer Warenbahn bekannt, die ein Schwenkgestell aufweist, das an seinem oberen Ende über eine Drehachse zwei paarweise zusammengeordnete, im Wendebetrieb arbeitende Tragarme trägt. Die beiden einander entgegengesetzten Enden der zweiarmig ausgebildeten Tragarme weisen Halterungen zur drehbaren Aufnahme und Lagerung je eines Wickelkörpers auf, auf den die von der Behandlungsmaschine kommende Warenbahn zu einem Wickel aufgewickelt wird. Ferner ist eine horizontal ausgerichtete Andrückwalze vorgesehen, über die die Warenbahn dem Wickelkörper zugeführt wird und die in abstützendem Kontakt mit dem Warenwickel steht.

Sobald der Warenwickel fertig ist, wird das Schwenkgestell von der Andrückwalze weggeschwenkt und außerdem werden die beiden Tragarme um etwa 180° gedreht, so dass ein neuer Wickelkörper mit der Warenbahn in Kontakt kommt. Nach dem Zurückschwenken des Schwenkgestells erfolgt das Querschneiden der Warenbahn und Anwickeln des neuen Wickelkörpers.

Wenngleich diese bekannte Vorrichtung einen reibungslosen und kontinuierlichen Betrieb ermöglicht, sind jedoch für das Verschwenken des Schwenkgestells und das Drehen der Tragarme äußerst leistungsstarke Motoren erforderlich.

Die in der EP-B-0 424 423 offenbarte Vorrichtung zum Anwickeln eines neuen leeren Wickelkörpers zum Ersatz eines vollen Warenwickels geht einen anderen Weg, indem sie auf das Schwenkgestell mit den zweiarmigen Tragarmen verzichtet. Bei der Vorrichtung gemäß der EP-B-0 424 423 besteht die Vorrichtung zum Wickeln einer Warenbahn im wesentlichen aus einer Einrichtung zum Zuführen eines Wickelkörpers, auf den die Warenbahn zu einem Warenwickel aufgewickelt wird, einer ersten, horizontal ausgerichteten Wickelwalze, über die die Warenbahn dem Wickelkörper zugeführt wird, und einer zweiten, horizontal ausgerichteten Wickelwalze, die in abstützendem Kontakt mit dem Warenwickel steht und gemeinsam mit dem fertigen Warenwickel von der ersten Wickelwalze wegschwenkbar ist. Außerdem wird der Warenwickel an den Enden des Wickelkörpers in Führungsschienen geführt.

Bei dieser bekannten Vorrichtung wird ein neuer Wickelkörper von oben gegen die Warenbahn geführt, so dass die oben über die erste Wickelwalze geführte Warenbahn auf den neuen Wickelkörper übergeleitet wird. Weiterhin ist unterhalb der Warenbahn eine Einrichtung vorgesehen, mit deren Hilfe das abgeschnittene Ende der Warenbahn um den neuen Wickelkörper gelegt wird. Der hierfür erforderliche Mechanismus ist relativ aufwendig, ohne dass dadurch ein sicheres und gutes Anwickeln gewährleistet wird.

Die EP-A-0 853 060 offenbart eine weitere Vorrichtung zum Wickeln einer Warenbahn mit einer ersten Wickelwalze, einer zweiten Wickelwalze, einer Schneideinrichtung sowie einer Einrichtung zum Zuführen eines neuen Wickelkörpers.

Der Erfindung liegt daher die Aufgabe zugrunde, eine Vorrichtung zum Wickeln einer Warenbahn der eingangs genannten Art insbesondere hinsichtlich eines zuverlässigeren Anwickelverhaltens zu verbessern.

Erfindungsgemäß wird diese Aufgabe durch die Merkmale des Anspruches 1 gelöst.

Die erfindungsgemäße Vorrichtung zum Wickeln einer Warenbahn besteht im wesentlichen aus einer Einrichtung zum Zuführen eines Wickelkörpers, auf den die Warenbahn zu einen Warenwickel aufgewickelt wird, einer ersten, horizontal ausgerichteten Wickelwalze, über die die Warenbahn dem Wickelkörper zugeführt wird, und einer zweiten, horizontal ausgerichteten Wickelwalze, die in abstützendem Kontakt mit dem Warenwickel steht und gemeinsam mit dem fertigen Warenwickel von der ersten Wickelwalze wegschwenkbar ist. Die Einrichtung zum Zuführen des Wickelkörpers ist erfindungsgemäß derart angeordnet, dass ein neuer Wickelkörper von unten gegen die Warenbahn geführt wird, so dass die von unten um die erste Wickelwalze geführte Warenbahn auf den neuen Wickelkörper übergeleitet wird und diesen teilweise umschlingt.

Erfindungsgemäß ist weiterhin eine Gegenhaltevorrichtung vorgesehen, die zwischen einer Ruhe- und einer Arbeitsstellung hin- und herbewegbar ist, wobei sie bei einer Bewegung von der Ruhe- in die Arbeitsstellung mit der Warenbahn derart in Kontakt kommt, dass sich der Umschlingungswinkel der Warenbahn um den neuen Wickelkörper vergrößert.

Außerdem weist die Gegenhaltevorrichtung einen vorderen Kontaktbereich und einen hinteren Kontaktbereich auf, wobei die Warenbahn in der Arbeitsstellung der Gegenhaltevorrichtung über den vorderen und hinteren Kontaktbereich geführt wird.

Erfindungsgemäß weist die Gegenhaltevorrichtung einen Tragarm auf, an dessen einen Ende ein doppelarmiger Hebelarm schwenkbeweglich gelagert ist, der an seinem einen Ende den vorderen Kontaktbereich und an seinem anderen Ende den hinteren Kontaktbereich aufweist, wobei die Warenbahn in der Arbeitsstellung der Gegenhaltevorrichtung über den vorderen und hinteren Kontaktbereich geführt wird.

Die der Erfindung zugrundeliegenden Versuche haben gezeigt, dass bei der erfindungsgemäßen Lösung ein verbessertes Anwickeln ermöglicht wird. Zudem lässt sich auch eine wesentlich bessere Wickelhärte erzielen.

Weitere Ausgestaltungen der Erfindung sind Gegenstand der Unteransprüche.

Weiterhin ist zweckmäßigerweise eine Einrichtung zum Querschneiden der Warenbahn in einem Bereich zwischen dem abgeschwenkten Warenwickel und dem neuen Wickelkörper vorgesehen. Die Einrichtung zum Querschneiden der Warenbahn ist bezüglich der Gegenhaltevorrichtung vorteilhafterweise auf der anderen Seite der Warenbahn angeordnet und wirkt mit der Gegenhaltevorrichtung derart zusammen, dass der Schnitt der Warenbahn im Bereich zwischen dem vorderen und hinteren Kontaktbereich der Gegenhaltevorrichtung erfolgt.

In einer weiteren Ausgestaltung der Erfindung weist der vordere Kontaktbereich in der Arbeitsstellung der Gegenhaltevorrichtung in den von der ersten Wickelwalze und dem neuen Wickelkörper gebildeten nach unten offenen Zwickel, wobei dieser vordere Kontaktbereich als eine mit Druckgas beaufschlagbare Düse ausgebildet ist, um - nach dem Querschneiden der Warenbahn - das abgeschnittene Ende in den zwischen der ersten Wickelwalze und dem neuen Wickelkörper gebildeten Zwickel zu blasen.

Weitere Vorteile und Ausgestaltungen der Erfindung werden im Folgenden anhand der Beschreibung zweier Ausführungsbeispiele und der Zeichnung näher erläutert.

In der Zeichnung zeigen
- Fig.1: eine schematische Seitenansicht der Wickelvorrichtung während des Wickelns,
- Fig.2: eine schematische Seitenansicht der Wickelvorrichtung mit abgeschwenktem Warenwickel,
- Fig.3: eine schematische Seitenansicht der Wickelvorrichtung mit eingeschwenkter Gegenhaltevorrichtung,
- Fig.4: eine schematische Seitenansicht der Wickelvorrichtung kurz vor dem Schneidvorgang,
- Fig.5: eine schematische Detailansicht im Bereich der Gegenhaltevorrichtung während des Schneidvorgangs,
- Fig.6: eine schematische Seitenansicht der Wickelvorrichtung im Anfangsstadium des neuen Warenwickels,
- Fig.7: eine Schnittdarstellung der Zuführeinrichtung im Bereich eines Endes eines Wickelkörpers,
- Fig.8: eine schematische Seitenansicht der Wickelvorrichtung in der Wickelstellung gemäß einem zweiten Ausführungsbeispiel und
- Fig.9: eine Seitenansicht der Wickelvorrichtung gemäß Fig.8 in der Schneidstellung.

Die Wickelvorrichtung gemäß Fig.1 besteht im wesentlichen aus einer Einrichtung 3 zum Zuführen eines Wickelkörpers 4, auf den eine Warenbahn 5 zu einem Warenwickel 6 aufgewickelt wird, einer ersten, horizontal ausgerichteten Wickelwalze 1, über die die Warenbahn 5 dem Wickelkörper 4 zugeführt wird, und einer zweiten, horizontal ausgerichteten Wickelwalze 2, die in abstützendem Kontakt mit dem Warenwickel 6 steht und gemeinsam mit dem fertigen Warenwickel von der ersten Wickelwalze 1 wegschwenkbar ist (siehe Fig.2).

Weiterhin ist eine Gegenhaltevorrichtung 7 vorgesehen, die zwischen einer Ruhestellung (Fig.1) und einer Arbeitsstellung (Fig.4) hin- und herbewegbar ist, wobei sie bei einer Bewegung von der Ruhestellung in die Arbeitsstellung mit der Warenbahn derart in Kontakt kommt, daß sich der Umschlingungswinkel der Warenbahn um den neuen Wickelkörper 4 vergrößert (siehe Fig.5).

Die Gegenhaltevorrichtung 7 weist einen vorderen Kontaktbereich 7a und einen hinteren Kontaktbereich 7b auf, wobei die Warenbahn in der Arbeitsstellung (Fig.5) der Gegenhaltevorrichtung über den vorderen und hinteren Kontaktbereich geführt wird. Im übrigen besteht die Gegenhaltevorrichtung 7 aus einem Tragarm 7c, der schwenkbeweglich um eine Achse 7d gelagert ist und der an seinem der Achse 7d gegenüberliegenden Ende einen doppelarmigen Hebelarm 7e schwenkbeweglich lagert. Wie insbesondere aus Fig.5 zu ersehen ist, ist der vordere Kontaktbereich 7a an einem Ende und der hintere Kontaktbereich 7b am anderen Ende des doppelarmigen Hebelarms 7e ausgebildet.

Weiterhin ist eine Einrichtung 8 zum Querschneiden der Warenbahn 5 in einem Bereich zwischen dem abgeschwenkten Warenwickel 6 und dem neuen Wickelkörper 4 vorgesehen, während die Gegenhaltevorrichtung 7 oberhalb der Warenbahn 5 angeordnet ist, befindet sich die Einrichtung 8 zum Querschneiden der Warenbahn unterhalb der Warenbahn, wobei beide Vorrichtungen derart zusammenwirken, daß der Schnitt der Warenbahn im Bereich zwischen dem vorderen und hinteren Kontaktbereich 7a, 7b der Gegenhaltevorrichtung erfolgt (siehe Fig.5).

Die Einrichtung 3 zum Zuführen eines Wickelkörpers sieht im vorliegenden Ausführungsbeispiel eine Hubvorrichtung (siehe Fig.3) vor, mit der ein neuer Wickelkörper 4 aus einem Magazin 9 gegriffen wird und der neue Wickelkörper mittels der Hubeinrichtung von unten gegen die Warenbahn 5 geführt wird.

Zum Greifen eines neuen Wickelkörpers 4 weist die Zuführeinrichtung zwei als Pinolen 3b ausgebildete Haltemittel auf, die gemäß Fig.7 seitlich in den Wickelkörper 4 einführbar sind. Über einen lediglich schematisch angedeuteten Antrieb 10 können die Pinolen und damit der Wickelkörper 4 angetrieben werden.

Im folgenden wird die Betriebsweise der Wickelvorrichtung anhand der Fig.1 und 7 näher erläutert:
In der Wickelstellung gemäß Fig.1 wird die Warenbahn 5 über eine Umlenkwalze 11 der ersten Wickelwalze 1 zugeführt. Die von unten um die erste Wickelwalze 1 geführte Warenbahn wird auf den Wickelkörper bzw. den sich bildenden Warenwickel übergeleitet. Der sich bildende Warenwickel wird über die erste und vor allem auch über die zweite Wickelwalze 2 gestützt. Am Anfang der Wickelphase ist der Wickelkörper 4 seitlich durch die Haltemittel 3b geführt. Durch einen eigenen Antrieb des Wickelkörpers läßt sich der Wickelvorgang und insbesondere die Wickelhärte gezielt steuern.

Mit zunehmenden Durchmesser des Warenwickels 6 wird dann die Führung des Warenwickels durch Führungsschienen 12 übernommen, indem die Enden des Wickelkörpers mit den Führungsschienen in Kontakt kommen. Die Haltemittel 3b werden dann seitlich abgezogen und in eine Warteposition gebracht.

Die Umfangsgeschwindigkeit der ersten Wickelwalze 1 entspricht der Geschwindigkeit der Warenbahn in der Behandlungsvorrichtung. Die Umfangsgeschwindigkeit der zweiten Wickelwalze kann, sofern sie mit einem Einzelantrieb ausgerüstet ist, mit Vor- oder Nacheilung angetrieben werden, um so auf die Wickelfestigkeit Einfluß zu nehmen.

Wenn der Warenwickel 6 den gewünschen Durchmesser erreicht hat, wird er mit Hilfe einer Verstelleinrichtung 13 zusammen mit der zweiten Wickelwalze 2 abgeschwenkt, wie das aus Fig.2 zu ersehen ist. Ein neuer Wickelkörper 4 wird mit Hilfe der Zuführeinrichtung 3 aus dem Magazin 9 von unten gegen die Warenbahn 5 geführt, so daß die von unten um die erste Wickelwalze 1 geführte Warenbahn 5 auf den neuen Wickelkörper 4 übergeleitet wird und diesen teilweise umschlingt.

Dann wird die Gegenhaltevorrichtung 7 gemäß Fig.3 eingeschwenkt, wobei deren Tragarm so ausgerichtet ist, daß die Gegenhaltevorrichtung mit ihrem vorderen Kontaktbereich 7a als erstes mit der Warenbahn 5 in Kontakt kommt. Alsdann wird der Tragarm 7c gemäß Fig.4 in Position gedreht, wobei der vordere Kontaktbereich 7a der Gegenhaltevorrichtung in den von der ersten Wickelwalze 1 und dem neuen Wickelkörper 4 gebildeten, nach unten offenen Zwickel 16 weist, so daß sich der Umschlingungswinkel der Warenbahn 5 um den neuen Wickelkörper 4 vergrößert (siehe Fig.4).

Der Schneidvorgang erfolgt unmittelbar danach innerhalb von Sekundenbruchteilen (siehe Fig.4 und 9), wobei die Einrichtung 8 zum Querschneiden der Warenbahn unmittelbar nach dem Schneidvorgang wieder in die Wartestellung gemäß den Fig.1 bis 4 gefahren wird.

Die Warenbahn 5 ist in Fig.5 vor dem Schneidvorgang durch eine strichpunktierte Linie dargestellt. Die sich durch den Schneidvorgang ergebenden beiden Enden 5a bzw. 5b der Warenbahn sind gestrichelt dargestellt. Während das Ende 5b durch den Antrieb der zweiten Wickelwalze 2 auf den Warenwickel 6 fertig aufgewickelt wird, erfolgt mit dem anderen Ende 5a das Anwickeln des neuen Wickelkörpers 4. Die Drehrichtungen der ersten Wickelwalze 1 und des neuen Wickelkörpers 4 werden durch die Pfeile 14 und 15 angezeigt.

Wie insbesondere aus Fig.5 zu ersehen ist, wird der neue Wickelkörper 4 mit der Warenbahn 5 mit Hilfe der Gegenhaltevorrichtung 7 bereits zu etwa drei Vierteln umschlungen. Um nun das Einführen des Endes 5a der Warenbahn in den zwischen der ersten Wickelwalze 1 und dem neuen Wickelkörper 4 gebildeten Zwickel 16 zu erleichtern, ist der vordere Kontaktbereich 7a der Gegenhaltevorrichtung als eine abgerundete, im Querschnitt etwa dreieckförmige Leiste ausgebildet. Der vordere Kontaktbereich ist zudem mit Düsen 17 versehen, die mit Druckgas beaufschlagbar sind. Durch eine entsprechende Druckluftbeaufschlagung nach dem Schneidvorgang wird das abgeschnittene Ende der Warenbahn in den Zwickel 16 geblasen, wodurch das Anwickeln erheblich unterstützt wird.

Nach erfolgtem Anwickeln wird auch die Gegenhaltevorrichtung 7 wieder in ihre Ruhestellung gedreht, während gleichzeitig der fertige Warenwickel 6 in eine nicht näher dargestellte Vorrichtung abgelegt wird. Anschließend wird die Wickelwalze 2 mit den Führungsschienen 12 in eine Zwischenposition eingeschwenkt, um das Anwickeln (siehe Fig.6) fortzuführen. Sobald ein vorgegebener Durchmesser des neu angewickelten Warenwickels erreicht ist, wird die Wickelwalze 2 wieder in die Wickelposition gemäß Fig.1 geschwenkt.

Die beiden Wickelwalzen 1, 2, die Gegenhaltevorrichtung 7 und die Einrichtung 8 zum Querschneiden der Warenbahn sind für eine maximale Arbeitsbreite ausgelegt. Lediglich die als Pinolen ausgebildeten Haltemittel, die Führungsschienen 12 und das Magazin 9 müssen auf eventuell geringere Arbeitsbereiten einstellbar sein.

Die Einrichtung 8 zum Querschneiden der Warenbahn ist üblicherweise mit rotierenden Schneidmessern versehen (siehe Fig.5). Es sind in diesem Zusammenhang jedoch auch feststehende Messer denkbar.

Ein weiteres Ausführungsbeispiel ist in den Fig.8 und 9 dargestellt. Es unterscheidet sich vom ersten Ausführungsbeispiel im wesentlichen nur durch die Einrichtung 3' zum Zuführen eines neuen Wickelkörpers 4. Anstelle der Hubvorrichtung 3a gemäß dem ersten Ausführungsbeispiel ist hier ein Schwenkarm 3'a vorgesehen, der eine etwas kompaktere Bauweise ermöglicht. Während des Wickelvorgangs wird mit dem Schwenkarm 3'a der neue Wickelkörper 4 aus dem Magazin 9 genommen und in Wartestellung gemäß Fig.8 gebracht.

Wenn der Warenwickel 6 den gewünschten Durchmesser erreicht hat, wird dieser abgeschwenkt, so daß der in Wartestellung befindliche Wickelkörper 4 in die Wickelposition gemäß Fig.9 gedreht wird.

Die als Pinolen ausgebildeten Haltemittel 3'b sind als separate Einrichtung oberhalb der Warenbahn angeordnet und werden dann nach unten geschwenkt, um den in Wickelposition befindlichen Wickelkörper 4 aufzunehmen.

Es erfolgt dann das Einschwenken der Gegenhaltevorrichtung 7, das Schneiden, das Anwickeln, das Zurückdrehen der Gegenhaltevorrichtung und das Ablegen des Warenwickels in der bereits oben bezüglich des ersten Ausführungsbeispieles gezeigten Art und Weise.

Beide Ausführungsbeispiele zeichnen sich durch ein verbessertes Anwickelverhalten aus.

## Patentansprüche

1. Vorrichtung zum Wickeln einer Warenbahn (5), mit
- einer Einrichtung (3, 3') zum Zuführen eines Wickelkörpers (4), auf den die Warenbahn zu einem Warenwickel (6) aufgewickelt wird,
- einer ersten, horizontal ausgerichteten Wickelwalze (1), über die die Warenbahn dem Wickelkörper zugeführt wird, und
- einer zweiten, horizontal ausgerichteten Wickelwalze (2), die in abstützendem Kontakt mit dem Warenwickel steht und gemeinsam mit dem fertigen Warenwickel von der ersten Wickelwalze wegschwenkbar ist,
- einer Gegenhaltevorrichtung (7), die zwischen einer Ruhe- und einer Arbeitsstellung hin- und her bewegbar ist, wobei die Gegenhaltevorrichtung (7) einen Tragarm (7c) aufweist, an dessen einen Ende ein doppelarmiger Hebelarm (7e) schwenkbeweglich gelagert ist, der an seinem einen Ende einen vorderen Kontaktbereich (7a) und an seinem anderen Ende einen hinteren Kontaktbereich (7b) aufweist, wobei die Gegenhaltevorrichtung bei einer Bewegung von der Ruhe- in die Arbeitsstellung mit der Warenbahn (5) derart in Kontakt kommt, dass sich der Umschlingungswinkel der Warenbahn um den neuen Wickelkörper (4) vergrößert und ferner die Warenbahn in der Arbeitsstellung der Gegenhaltevorrichtung über den vorderen und hinteren Kontaktbereich geführt wird,
- wobei die Einrichtung (3, 3') zum Zuführen des Wickelkörpers (4) derart angeordnet ist, dass ein neuer Wickelkörper von unten gegen die Warenbahn (5) geführt wird, so dass die von unten um die erste Wickelwalze (1) geführte Warenbahn auf den neuen Wickelkörper (4) übergeleitet wird und diesen teilweise umschlingt.

2. Vorrichtung nach Anspruch 1, **gekennzeichnet durch** eine Einrichtung (8) zum Querschneiden der Warenbahn in einem Bereich zwischen dem abgeschwenkten Warenwickel (6) und dem neuen Wickelkörper (4).

3. Vorrichtung nach Anspruch 1, **gekennzeichnet durch** eine Einrichtung (8) zum Querschneiden der Warenbahn, die bezüglich der Gegenhaltevorrichtung (7) auf der anderen Seite der Warenbahn (5) angeordnet ist.

4. Vorrichtung nach Anspruch 1, **gekennzeichnet durch** eine Einrichtung (8) zum Querschneiden der Warenbahn, die bezüglich der Gegenhaltevorrichtung (7) auf der anderen Seite der Warenbahn (5) angeordnet ist, und mit dieser derart zusammenwirkt, dass der Schnitt der Warenbahn im Bereich zwischen dem vorderen und hinteren Kontaktbereich (7a, 7b) der Gegenhaltevorrichtung erfolgt.

5. Vorrichtung nach Anspruch 1, **dadurch gekennzeichnet, dass** der vordere Kontaktbereich (7a) der Gegenhaltevorrichtung (7) durch eine abgerundete, im Querschnitt etwa dreieckförmige Leiste gebildet wird.

6. Vorrichtung nach Anspruch 1, **dadurch gekennzeichnet, dass** der vordere Kontaktbereich (7a) in der Arbeitsstellung der Gegenhaltevorrichtung (7) in den von der ersten Wickelwalze (1) und dem neuen Wickelkörper (4) gebildeten, nach unten offenen Zwickel (16) weist.

7. Vorrichtung nach Anspruch 1, **dadurch gekennzeichnet, dass** der vordere Kontaktbereich (7a) in der Arbeitsstellung der Gegenhaltevorrichtung (7) in den von der ersten Wickelwalze (1) und dem neuen Wickelkörper (4) gebildeten, nach unten offenen Zwickel (16) weist und dieser vordere Kontaktbereich als eine mit Druckgas beaufschlagbare Düse (17) ausgebildet ist, um - nach dem Querschneiden der Warenbahn - das abgeschnittene Ende (5a) in den zwischen der ersten Wickelwalze und dem neuen Wickelkörper gebildeten Zwickel (16) zu blasen.

8. Vorrichtung nach Anspruch 1, **dadurch gekennzeichnet, dass** der Wickelkörper (4) einen eigenen Antrieb aufweist.

9. Vorrichtung nach Anspruch 1, **dadurch gekennzeichnet, dass** die Zuführeinrichtung (3) eine Hubvorrichtung (3a) aufweist.

10. Vorrichtung nach Anspruch 1, **dadurch gekennzeichnet, dass** die Zuführeinrichtung (3') einen Schwenkarm (3'a) aufweist.

11. Vorrichtung nach Anspruch 1, **dadurch gekennzeichnet, dass** der Warenwickel (6) während des Wickelns in abstützendem Kontakt mit der ersten und der zweiten Wickelwalze (1,2) steht.

12. Vorrichtung nach Anspruch 1, **dadurch gekennzeichnet, dass** die zweite Wickelwalze (2) einen eigenen Antrieb aufweist.

13. Vorrichtung nach Anspruch 1, **dadurch gekennzeichnet, dass** ferner Führungsschienen (12) zur Führung der Enden des Wickelkörpers (4) vorgesehen sind.

14. Vorrichtung nach Anspruch 1, **dadurch gekennzeichnet, dass** die Zuführeinrichtung zwei Haltemittel (3b) aufweist, die zur Halterung des Wickelkörpers (4) seitlich in diesen einführbar sind.

## Claims

1. Apparatus for winding a length of material (5), with
- a device (3, 3') for delivering a winding body (4) onto which the length of material is wound to form a roll of material (6),
- a first winding roller (1) which is oriented horizontally and over which the length of material is fed to the winding body, and
- a second horizontally oriented winding roller (2) which is in supporting contact with the roll of material and together with the finished roll of material can be pivoted away from the first winding roller,
- an overarm (7) which is movable to and fro between a rest position and a working position, wherein the overarm (7) has a supporting arm (7c), on one end of which there is pivotably mounted a double-armed lever arm (7e) which has a front contact region (7a) on one end and a rear contact region (7b) on the other end, whereby when the overarm moves from the rest position into the working position it comes into contact with the length of material (5) in such a way that the wrapping angle of the length of material around the new winding body (4) is increased and furthermore in the working position of the overarm the length of material is guided over the front and rear contact regions,
- wherein the device (3, 3') for delivering the winding body (4) is disposed in such a way that a new winding body is guided from below against the length of material (5) so that the length of material guided from below around the first winding roller (1) is passed on to the new winding body (4) and partially wraps around it.

2. Apparatus as claimed in Claim 1, **characterised by** a device (8) for transverse cutting of the length of material in a region between the roll of material (6) which has been pivoted away and the new winding body (4).

3. Apparatus as claimed in Claim 1, **characterised by** a device (8) for transverse cutting of the length of material, which device is disposed on the other side of the length of material (5) relative to the overarm (7).

4. Apparatus as claimed in Claim 1, **characterised by** a device (8) for transverse cutting of the length of material, which device is disposed on the other side of the length of material (5) relative to the overarm (7) and co-operates therewith in such a way that the length of material is cut in the region between the front and rear contact regions (7a, 7b) of the overarm.

5. Apparatus as claimed in Claim 1, **characterised in that** the front contact region (7a) of the overarm (7) is formed by a rounded bar of approximately triangular cross-section.

6. Apparatus as claimed in Claim 1, **characterised in that** in the working position of the overarm (7) the front contact region (7a) is directed into the downwardly open nip (16) which is formed by the first winding roller (1) and the new winding body (4).

7. Apparatus as claimed in Claim 1, **characterised in that** in the working position of the overarm (7) the front contact region (7a) is directed into the downwardly open nip (16) which is formed by the first winding roller (1) and the new winding body (4) and this front contact region is constructed as a nozzle (17) which can be supplied with pressurised gas in order - after the transverse cutting of the length of material - to blow the cut-off end (5a) into the nip (16) formed between the first winding roller and the new winding body.

8. Apparatus as claimed in Claim 1, **characterised in that** the winding body (4) has its own drive.

9. Apparatus as claimed in Claim 1, **characterised in that** the delivery device (3') has a lifting device (3a).

10. Apparatus as claimed in Claim 1, **characterised in that** the delivery device (3') has a pivot arm (3'a).

11. Apparatus as claimed in Claim 1, **characterised in that** during the winding the roll of material (6) is in supporting contact with the first and the second winding roller (1, 2).

12. Apparatus as claimed in Claim 1, **characterised in that** the second winding roller (2) has its own drive.

13. Apparatus as claimed in Claim 1, **characterised in that** guide rails (12) are also provided for guiding the ends of the winding body (4).

14. Apparatus as claimed in Claim 1, **characterised in that** the delivery device has two retaining means (3b) which can be inserted laterally into the winding body (4) in order to retain the latter.

## Revendications

1. Dispositif pour enrouler une bande (5), avec
- un montage (3, 3') pour amener un corps d'enroulement (4), sur lequel la bande est enroulée en un rouleau de bande (6),
- un premier rouleau d'enroulement (1), horizontal, par lequel la bande est alimentée au corps d'enroulement, et
- un deuxième rouleau d'enroulement (2), horizontal, qui est en contact appuyé avec le rouleau de bande et qui est orientable avec le rouleau de bande fini en s'éloignant du premier rouleau d'enroulement,
- un dispositif de contre-rivoir (7), qui est mobile d'avant en arrière entre une position de repos et une position de travail, où le dispositif de contre-rivoir (7) présente un bras support (7c), sur lequel est posée, de manière oscillante, une extrémité d'un bras de levée double (7e) et l'autre extrémité présente une zone de contact arrière (7b), où le dispositif de contre-rivoir entre en contact avec la bande (5) lors d'un mouvement de la position de repos à la position de travail, de sorte que l'angle d'enroulement de la bande autour du nouveau corps d'enroulement (4) augmente et de plus, la bande est conduite, en position de travail du dispositif de contre-rivoir, par les zones de contact avant et arrière,
- où le montage (3, 3') pour l'amenée du corps d'enroulement (4) est agencé de sorte qu'un nouveau corps d'enroulement est conduit d'en bas contre la bande (5), de sorte que la bande conduite d'en bas sur le premier rouleau d'enroulement (1) est passée sur le nouveau corps d'enroulement (4) et enroule partiellement celle-ci.

2. Dispositif selon la revendication 1, **caractérisé par** un montage (8) pour couper en travers la bande dans une zone entre le rouleau de bande (6) orienté et le nouveau corps d'enroulement (4).

3. Dispositif selon la revendication 1, **caractérisé par** un montage (8) pour couper en travers la bande, qui est agencé sur l'autre face de la bande (5) par rapport au dispositif de contre-rivoir (7).

4. Dispositif selon la revendication 1, **caractérisé par** un montage (8) pour couper en travers la bande, qui est agencé sur l'autre face de la bande (5) par rapport au dispositif de contre-rivoir (7) et qui agit en commun avec celui-ci, de sorte que la découpe de la bande est réalisée dans la zone entre les zones de contact avant et arrière (7a, 7b) du dispositif de contre-rivoir.

5. Dispositif selon la revendication 1, **caractérisé en ce que** la zone de contact avant (7a) du dispositif de contre-rivoir (7) est formé par une latte de section transversale approximativement triangulaire, arrondie.

6. Dispositif selon la revendication 1, **caractérisé en ce que** la zone de contact avant (7a) indique en position de travail du dispositif de contre-rivoir (7), dans le gousset (16) ouvert vers le bas, formé du premier rouleau d'enroulement (1) et du nouveau corps d'enroulement (4).

7. Dispositif selon la revendication 1, **caractérisé en ce que** la zone de contact avant (7a) indique en position de travail du dispositif de contre-rivoir (7), dans le gousset (16) ouvert vers le bas, formé du premier rouleau d'enroulement (1) et du nouveau corps d'enroulement (4) et cette zone de contact avant est formée comme une buse (17) munie d'un gaz sous pression, pour souffler, après la découpe en travers de la bande, l'extrémité coupée (5a) dans le gousset (16) formé entre le premier rouleau d'enroulement et le nouveau corps d'enroulement.

8. Dispositif selon la revendication 1, **caractérisé en ce que** le corps d'enroulement (4) présente un entraînement propre.

9. Dispositif selon la revendication 1, **caractérisé en ce que** le montage d'alimentation (3) présente un dispositif de levée (3a).

10. Dispositif selon la revendication 1, **caractérisé en ce que** le montage d'alimentation (3') présente un bras d'orientation (3a').

11. Dispositif selon la revendication 1, **caractérisé en ce que** le rouleau de bande (6), pendant l'enroulement, est en contact appuyé avec le premier et le deuxième rouleau d'enroulement (1, 2).

12. Dispositif selon la revendication 1, **caractérisé en ce que** le deuxième rouleau d'enroulement (2) présente un entraînement propre.

13. Dispositif selon la revendication 1, **caractérisé en ce qu'**est prévu en outre, des rails de réglage (12) pour conduire les extrémités du corps d'enroulement (4).

14. Dispositif selon la revendication 1, **caractérisé en ce que** le montage d'alimentation présente deux supports (3b), qui peuvent être introduits pour le maintien des corps d'enroulement (4), temporairement dans celui-ci.
